# EUROPÄISCHE PATENTSCHRIFT

(11) **EP 1 327 021 B1**
(45) Veröffentlichungstag und Bekanntmachung des Hinweises auf die Patenterteilung: **04.01.2006**
(21) Anmeldenummer: 01974321.0
(22) Anmeldetag: 01.10.2001
(51) Int. Cl.: D06F 75/22

(54) **KALTNEBEL-BÜGELEISEN**
COLD MIST IRON
FER A REPASSER A PULVERISATION D'EAU FROIDE

(30) Priorität: 11.10.2000 DE 10050344
(43) Veröffentlichungstag der Anmeldung: 16.07.2003
(73) Patentinhaber: BSH Bosch und Siemens Hausgeräte GmbH, 81739 München (DE)
(72) Erfinder: OSTERMAIER, Albert, 83371 Stein/Traun (DE); DORN, Thomas, 83512 Wasserburg (DE)
(86) Internationale Anmeldenummer: PCT/EP2001/011351
(87) Internationale Veröffentlichungsnummer: WO 2002/031254

(56) Entgegenhaltungen:
- WO-A-94/23111
- WO-A-98/07919
- DE-A- 19 943 309
- DE-C- 469 695
- US-A- 3 534 488
- US-A- 3 824 719

## Beschreibung

Die Erfindung betrifft ein Bügeleisen gemäß dem Oberbegriff des Patentanspruchs 1.

Bekannt sind Dampfbügeleisen, bei denen zur Glättung des Bügelgutes Wasser ver dampft und über eine beheizte Bügelsohle auf das Bügelgut aufgebracht wird. Durch den Dampf werden die Fasern des Bügelgutes entspannt und dadurch das Bügelergebnis verbessert. Weiterhin ist es bei Dampfbügeleisen bekannt, eine Sprühvorrichtung vorzusehen, mit der nach manueller Betätigung ein Wasserstrahl vorne auf das Bügelgut gespritzt werden kann, mit dem jedoch nur ein punktuelle Durchnässung erzielt werden kann.

Weiterhin ist durch die WO 94/23111 ein Bügeleisen mit innerhalb einer bügelflächenseitig offenen Zerstäuberkammer angeordneten Zerstäubungseinrichtung bekannt. Dieses Bügeleisen erfordert nachteiligerweise eine aufwendige Bügelsohlenkonstruktion, die den weiteren Nachteil besitzt, nur eine geringe Auflagefläche auf das Bügelgut und damit eine geringe Bügelfläche aufzuweisen.

Die Aufgabe der Erfindung besteht darin, ein kostengünstiges Bügeleisen bereitzustellen, mit dem ein gutes Bügelergebnis erreicht wird.

Die Aufgabe der Erfindung wird durch die Merkmale des Anspruchs 1 gelöst. Vorteilhafte Ausgestaltungen und Weiterbildungen der Erfindung ergeben sich aus den nachfolgenden Unteransprüchen.

Ein besonderer Vorteil der Erfindung besteht darin, daß eine elektrische Pumpe vorgesehen ist, mit der Wasser aus einem Wassertank über eine Sprühdüse zur Befeuchtung des Bügelgutes abgebbar ist. Auf diese Weise wird eine Verkalkung des Bügeleisens im Vergleich zu Dampfbügeleisen vermieden, da das Wasser nicht innerhalb des Bügeleisens verdampft wird. Aufgrund der elektrischen Pumpe und Anzahl und der Anordnung der Sprühdüsen ist es auf einfache Weise möglich, das Wasser in Form eines Sprühnebels fein verteilt auf das Bügelgut zu bringen.

Weiterhin kann auf diese Weise das Wasser je nach Bewegungsgeschwindigkeit des Bügeleisens eine bestimmte Zeit in das Gewebe eindringen, so dass es vor dem Erhitzen durch die Bügelsohle durchfeuchtet ist. Das Bügelergebnis wird auf diese Weise verbessert.

Die Erfindung wird im folgenden anhand der Figuren 1 und 2 näher erläutert. Es zeigen:
- Fig. 1: ein Bügeleisen,
- Fig. 2: eine Front- bzw. Rückansicht des Bügeleisens, und
- Fig. 3: eine schwenkbare Sprühdüse.

Fig. 1 zeigt schematisch den Aufbau eines Trockenbügeleisens mit einer beheizbaren Bügelsohle 1, deren Temperatur über Einstellmittel vorgegeben werden kann. Auf der Bügelsohle 1 ist ein Gehäuse 2 mit integriertem Griff 3 aufgebracht. Im Gehäuse 2 ist ein Wassertank 4 vorgesehen, der über einen Füllkanal 5 befüllbar ist. In einer bevorzugten Ausführungsform ist zwischen dem Wassertank 4 und der beheizten Bügelsohle 1 eine thermische Isolierschicht 15 vorgesehen, so daß das Wasser im Wassertank 4 nicht erwärmt wird. Die Isolierschicht 15 ist, in der Form an den Wassertank 4 und an die beheizte Bügelsohle 1 vorzugsweise anzupassen und im Material in der Weise auszubilden, daß eine Erwärmung vorzugsweise über eine Auskalkungstemperatur von 70° vermieden wird. In einer bevorzugten Ausführungsform ist der Wassertank 4 aus dem Gehäuse 2 entnehmbar. Diese Ausführungsform weist im Wassertank 4 eine Füllöffnung auf, über die beim ausgebauten Wassertank 4 Wasser eingefüllt werden kann. Der Füllkanal 5 ist vorzugsweise zur Frontseite F des Gehäuses 2 geführt.

Der Wassertank 4 steht über eine Saugleitung 6 mit einer elektrischen Pumpe 7 in Verbindung. Die elektrische Pumpe 7 ist wiederum über Leitungen 8 an Sprühdüsen 9 angeschlossen. An der Oberseite des Gehäuses 2 ist ein Schalter 10 vorgesehen, der über elektrische Leitungen mit der Pumpe 7 in Verbindung steht. Über den Schalter 10 kann die Pumpe 7 ein- bzw. ausgeschaltet werden. Ist die Pumpe 7 eingeschaltet, so saugt sie über die Saugleitung 6 Wasser aus dem Wassertank 4 und befördert das Wasser über die Leitungen 8 zu den Sprühdüsen 9. Durch die Verwendung einer elektrischen Pumpe 7 werden die Sprühdüsen 9 mit Wasser mit hohem Druck versorgt. Der hohe Druck des Wassers ermöglicht es, Sprühdüsen mit besonders großer Strahlaufweitung zu verwenden. Aufgrund des hohen Drucks wird auch bei feinen Sprühgittem, die zur Zerstäubung des Wassers in den Sprühdüsen 9 eingesetzt werden, eine gute Verteilung des Wassers auf dem Bügelgut mit einer entsprechend ausreichenden Sprühweite erreicht. Auf diese Weise wird das Bügelgut gleichmäßig mit relativ wenig Wasser pro Flächeneinheit befeuchtet. Diese dünne Wasserschicht ermöglicht es, daß das Wasser bei Kontakt mit der heißen Bügelsohle 1 relativ schnell verdampft und dadurch die Fasern im Bügelgut entspannt werden. Auf diese Weise wird ein Bügelergebnis erreicht, das der Qualität des Bügelergebnisses eines Dampfbügeleisens entspricht. Zusätzlich wird eine Zeitersparnis erreicht gegenüber herkömmlichen Dampfbügeleisen. Es werden jedoch ungünstige Effekte, wie z.B. eine starke Verkalkung, eine aufwendige Ausführungsform der Bügelsohle oder der Einsatz von destilliertem Wasser im Vergleich zum Dampfbügeleisen vermieden.

Das Bügeleisen der Fig. 1 weist eine Frontseite F und eine Rückseite R auf. Das Bügeleisen weist ein Stromkabel auf, mit dem sowohl die elektrische Pumpe 7 als auch die beheizbare Bügelsohle 1 mit Strom versorgt werden.

In Fig. 2 ist schematisch die Frontseite F und die Rückseite R dargestellt. Vorzugsweise weist das Bügeleisen eine Sprühdüse in einer Mittenachse 11 der Front und/oder der Rückseite auf. In einer bevorzugten Ausführungsform sind zwei Sprühdüsen an der Front- und/oder Rückseite des Bügeleisens an beiden Seiten der Mittenachse 11 im unteren Bereich, d.h. in der Frontseite im Bereich der Bügelspitze 12 und in der Rückseite in der Mitte über der Bügelsohle 1, angeordnet. Vorzugsweise sind die Sprühdüsen 9 beweglich gelagert, so daß sie von einem Bediener in ihrer entsprechenden Sprührichtung eingestellt werden können. Dazu ist beispielsweise eine Art Kugellagerung zur Aufnahme der Sprühdüse 9 im Gehäuse 2 vorgesehen.

Fig. 3 zeigt eine entsprechende Kugellagerung einer Sprühdüse 9. Dazu weist das Gehäuse 2 eine Ausnehmung 14 auf, die in Form einer Teilkugel ausgebildet ist. Die Sprühdüse 9 ist in dieser Ausführungsform im hinteren Bereich ebenfalls teilkugelförmig ausgebildet und in der Ausnehmung 14 gehaltert. Zudem sind in das Gehäuse 2 entsprechende Ausnehmungen eingebracht, damit die Leitung 8 auch nach einem Schwenken der Sprühdüse 9 ohne Behinderung zur Sprühdüse 9 führt.

Im Bereich der Spitze der Sprühdüse 9 ist ein Sprühsieb 13 angeordnet, mit dem das von der Sprühdüse 9 abgegebene Wasser fein zerstäubt wird. Anstelle eines Sprühsiebes 13 kann auch eine entsprechend geformte Sprühdüsenspitze vorgesehen sein.

Durch Integration einer Elektronik, können fest programmierte oder individuell einstellbare Sprühzyklen durch den Benutzer abgerufen werden. Dazu sind dem Schalter 10 Drehpositionen zuordenbar, in deren Stellung der Schalter 10 entsprechende Programme der Elektronik startet. Bei einem Sprühzyklus sprüht die Pumpe 7 in vorgegebenen Zeiten Wasser aus vorgegebenen Sprühdüsen 9.

### Bezugszeichenliste

- 1: Bügelsohle
- 2: Gehäuse
- 3: Griff
- 4: Wassertank
- 5: Füllkanal
- 6: Saugleitung
- 7: Wasserpumpe
- 8: Leitung
- 9: Sprühdüse
- 10: Schalter
- 11: Mittenachse
- 12: Bügelspitze
- 13: Sprühsieb
- 14: Ausnehmung
- 15: Isolierschicht

## Patentansprüche

1. Bügeleisen mit einer beheizbaren Bügelsohle, mit einem Wassertank und mit einer elektrische Wasserpumpe, mit der Wasser aus dem Wassertank über Leitungen (8) zu Sprühdüser befördert werden kann, **dadurch gekennzeichnet, daß** mindestens zwei Sprühdüsen (9) vorgesehen sind, die durch die Pumpe (7) mit Wasser versorgt werden, und daß die Sprühdüsen (9) im Frontbereich des Bügeleisens in der Nähe der Bügelsohle (1) angeordnet sind.

2. Bügeleisen nach Anspruch 1, **dadurch gekennzeichnet, daß** mindestens eine Sprühdüse (9) in der Mittenachse (11) des Bügeleisens an der Frontseite (F) angeordnet sind.

3. Bügeleisen nach Anspruch 1 oder 2, **dadurch gekennzeichnet, daß** zwei Sprühdüse (9) an der Frontseite (F) des Bügeleisens an beiden Seiten der Mittenachse (11) angeordnet ist.

4. Bügeleisen nach einem der Ansprüche 1 bis 3, **dadurch gekennzeichnet, daß** wenigstens eine Sprühdüse (9) im Bereich der Spitze (12) der Bügelsohle (1) angeordnet ist.

5. Bügeleisen nach einem der Ansprüche 1 bis 4, **dadurch gekennzeichnet, daß** wenigstens eine weitere Sprühdüse (9) im hinteren Bereich (R) des Bügeleisens angeordnet ist.

6. Bügeleisen nach einem der Ansprüche 1 bis 5, **dadurch gekennzeichnet, daß** die Sprühdüse (9) beweglich ausgebildet ist.

7. Bügeleisen nach einem der Ansprüche 1 bis 6, **dadurch gekennzeichnet, daß** eine Elektronik vorgesehen ist, die Sprühzyklen durchführt.

8. Bügeleisen nach einem der Ansprüche 1 bis 7, **dadurch gekennzeichnet, daß** zwischen der Bügelsohle (1) und dem Wassertank (4) eine thermische Isolierschicht (15) angeordnet ist.

9. Bügeleisen nach einem der Ansprüche 1 bis 8, **dadurch gekennzeichnet, daß** das Bügeleisen als Trockenbügeleisen ohne Dampffunktion ausgebildet ist.

## Claims

1. Iron with a heatable iron sole, with a water tank and with an electric water pump, by which water can be conveyed from the water tank by way of ducts (8) to spray nozzles (9), **characterised in that** at least two spray nozzles (9), which are supplied with water by the pump (7), are provided and that the spray nozzles (9) are arranged in the front region of the iron in the vicinity of the iron sole (1).

2. Iron according to claim 1, **characterised in that** at least one spray nozzle (9) is arranged in the centre axis (11) of the iron at the front side (F).

3. Iron according to claim 1 or 2, **characterised in that** two spray nozzles (9) are arranged at the front side (F) of the iron on either side of the centre axis (11).

4. Iron according to one of claims 1 to 3, **characterised in that** at least one spray nozzle (9) is arranged in the region of the tip (12) of the iron sole (1).

5. Iron according to one of claims 1 to 4, **characterised in that** at least one further spray nozzle (9) is arranged in the rear region (R) of the iron.

6. Iron according to one of claims 1 to 5, **characterised in that** the spray nozzle (9) is constructed to be movable.

7. Iron according to one of claims 1 to 6, **characterised in that** an electronic system, which undertakes spray cycles, is provided.

8. Iron according to one of claims 1 to 7, **characterised in that** a thermal insulating layer (15) is arranged between the iron sole (1) and the water tank (4).

9. Iron according to one of claims 1 to 8, **characterised in that** the iron is constructed as a dry iron without a steam function.

## Revendications

1. Fer à repasser avec une semelle de fer chauffante, avec un réservoir d'eau et avec une pompe à eau électrique avec laquelle de l'eau peut être transportée du réservoir d'eau vers des buses de pulvérisation (9) par l'intermédiaire de conduits (8), **caractérisé en ce qu'**il est prévu au moins deux buses de pulvérisation (9) qui sont alimentées en eau par la pompe (7) et **en ce que** les buses de pulvérisation (9) sont disposées dans la zone avant du fer à repasser à proximité de la semelle de fer (1).

2. Fer à repasser selon la revendication 1, **caractérisé en ce qu'**au moins une buse de pulvérisation (9) est disposée sur la face avant (F) dans l'axe médian (11) du fer à repasser.

3. Fer à repasser selon la revendication 1 ou 2, **caractérisé en ce que** deux buses de pulvérisation (9) sont disposées sur la face avant (F) du fer à repasser des deux côtés de l'axe médian (11).

4. Fer à repasser selon l'une des revendications 1 à 3, **caractérisé en ce qu'**au moins une buse de pulvérisation (9) est disposée dans la zone de la pointe (12) de la semelle de fer (1).

5. Fer à repasser selon l'une des revendications 1 à 4, **caractérisé en ce qu'**au moins une autre buse de pulvérisation (9) est disposée dans la zone arrière (R) du fer à repasser.

6. Fer à repasser selon l'une des revendications 1 à 5, **caractérisé en ce que** la buse de pulvérisation (9) est conçue mobile.

7. Fer à repasser selon l'une des revendications 1 à 6, **caractérisé en ce qu'**il est prévu une unité électronique qui met en oeuvre des cycles de pulvérisation.

8. Fer à repasser selon l'une des revendications 1 à 7, **caractérisé en ce qu'**une couche d'isolation thermique (15) est disposée entre la semelle de fer (1) et le réservoir d'eau (4).

9. Fer à repasser selon l'une des revendications 1 à 8, **caractérisé en ce que** le fer à repasser est conçu comme un fer à repasser à sec sans fonction vapeur.
